# EUROPÄISCHE PATENTSCHRIFT

(11) **EP 0 132 250 B1**
(45) Veröffentlichungstag und Bekanntmachung des Hinweises auf die Patenterteilung: **11.03.1987**
(21) Anmeldenummer: 84890070.0
(22) Anmeldetag: 17.04.1984
(51) Int. Cl.: B65D 75/58, B65D 85/62, B65D 5/72

(54) **Folienkleinverpackung für Papier- bzw. Zellstofftaschentücher**
Small foil packaging for paper or cellulose tissues
Petit emballage de feuille pour mouchoirs en papier ou cellulose

(30) Priorität: 01.06.1983 AT 2013/83
(43) Veröffentlichungstag der Anmeldung: 23.01.1985
(73) Patentinhaber: Papierfabrik Laakirchen Aktiengesellschaft, A-4633 Laakirchen (AT)
(72) Erfinder: Haböck, Mag. Wilhelm, A-4813 Altmünster (AT)
(74) Vertreter: Pawloy, Heinrich, Dr.

## Beschreibung

Die Erfindung bezieht sich auf eine Folienkleinverpackung für Papier- bzw. Zellstofftaschentücher, bei der eine geringe Anzahl, z.B. zehn, zusammengefaltete Taschentücher aneinanderliegend gestapelt sind und dieser Stapel von einer um den Stapel herumgeschlagenen, leicht flexiblen Kunststoffolie allseitig umhüllt ist, wobei die Endabschnitte der Kunststoffolie an einer der langgestreckten Schmalseiten der Verpackung einander überlappen und hiebei der in dieser Überlappung aussenliegende Folienendabschnitt zur Bildung bzw. Freigabe einer Entnahmeöffnung für die Taschentücher vom darunterliegenden inneren Folienendabschnitt abhebbar ist.

Es ist eine Folienkleinverpackung vorgenannter Art bekannt, bei der die einander überlappenden Folienendabschnitte in Form frei beweglicher Klappen ausgebildet sind, welche durch quer zur Längserstreckung der Schmalseiten der Verpackung verlaufende Schnitte von den Bereichen der kurzen Kanten der langgestreckten Schmalseiten getrennt sind und damit leicht aufgeklappt werden können, wodurch ein freier Zugang zu den in der Verpackung aneinanderliegend gestapelten Taschentüchern erhalten wird. Zum Schliessen dieser bekannten Folienkleinverpackung für Taschentücher ist ein Klebeband vorgesehen, welches an der aussenliegenden Folienklappe der die Entnahmeöffnung aufweisenden langgestreckten Schmalseite der Verpackung angebracht ist und aufeinanderfolgend eine mit Klebstoff beschichtete Zone und eine klebstofffreie Griffzone aufweist, wobei die klebstoffbeschichtete Zone dazu vorgesehen ist, durch Andrücken an die an die freie Kante der in der Überlappung aussen liegenden Folienklappe anschliessenden Breitseite der Verpackung die aussenliegende Folienklappe niederzuhalten und damit die Entnahmeöffnung der Verpackung zu verschliessen. Die unbeschichtete Zone des Klebebandes ist als Griff vorgesehen, um das Klebeband wieder von der Breitseite der Verpackung abziehen zu können, und damit durch Aufklappen der aussenliegenden Folienklappe und der darunterliegenden innenliegenden Folienklappe die Entnahmeöffnung freizugeben. Es ist nun bei dieser bekannten Folienkleinverpackung für Taschentücher nicht nur nachteilig, dass durch die Notwendigkeit, ein Klebeband zum Verschliessen der Entnahmeöffnung einzusetzen, ein erhöhter Aufwand entsteht, sondern es ist weiter auch nachteilig, dass die Folienklappen verhältnismässig steif ausgebildet sein müssen, um die angestrebte Funktion erzielen zu lassen, wodurch Prägungen oder ähnliche Massnahmen vorgesehen werden müssen, welche gleichfalls den Herstellungsaufwand erhöhen; überdies ist über längere Zeiträume gesehen die Haltekraft einer mit einem Selbstklebeband hergestellten Verbindung eher gering und es wird beim Vorliegen von Staub oder Schmutz die Haftkraft eines Selbstklebebandes rasch zum Erliegen gebracht, so dass ein ausreichend haltbarer Verschluss der Entnahmeöffnung nicht mehr gewährleistet ist.

Es ist nun ein Ziel der vorliegenden Erfindung, eine Folienkleinverpackung eingangs erwähnter Art zu schaffen, bei der durch den technischen Aufbau der

Folienhülle selbst ein selbsttätiges Verschliessen der Entnahmeöffnung nach Entnahme von Taschentüchern erfolgt, wobei durch dieses selbsttätige Verschliessen der Verpackung ein guter Schutz des in der Verpackung nach dem Entnahmevorgang noch verbliebenen Füllgutes gegenüber nachteiligen von aussen kommenden Einflüssen, insbesondere gegen Verschmutzung, gegeben sein soll.

Die erfindungsgemässe Folienkleinverpackung eingangs erwähnter Art ist dadurch gekennzeichnet, dass die einander überlappenden Endabschnitte der Folie an den kurzen Kanten der langgestreckten Schmalseite der Verpackung aneinander fixiert sind, vorzugsweise miteinander verschweisst sind, und dass der in der Überlappung aussenliegende Folienendabschnitt in seinem zwischen diesen Fixierungen gelegenen mittleren Bereich einen konvex verlaufenden Rand aufweist.

Durch die erfindungsgemäss vorgesehene Ausbildung der Folienkleinverpackung kann der vorstehend angeführten Zielsetzung sehr gut entsprochen werden, wobei es als besonderer Vorteil zu werten ist, dass die erfindungsgemäss ausgebildete Folienkleinverpackung einfacher gefertigt werden kann als die bekannte Verpackung, da die Folienendabschnitte keiner besonderen versteifenden Behandlung bedürfen, und da das bei der bekannten Verpackung erforderliche Klebeband gegebenenfalls in Wegfall kommt; ein weiterer Vorteil der erfindungsgemäss ausgebildeten Folienkleinverpackung liegt darin, dass eine besondere Manipulation zum Verschliessen der Verpackung nach der Entnahme eines Taschentuches aus derselben überhaupt nicht erforderlich ist, da sich die Entnahmeöffnung durch die vom Füllgut ausgehende Spannwirkung von selbst schliesst. Dieses Schliessen, welches durch die von dem in der Verpackung befindlichen Füllgut auf die Folienhülle ausgeübte Spannwirkung herbeigeführt wird, erfährt auch durch mehrmaliges Öffnen keine Beeinträchtigung und wird auch durch Staub oder Schmutz nicht gestört, wogegen alle diese Faktoren die Funktion des im bekannten Fall vorgesehenen Klebebandes in kurzer Zeit bis zum Unwirksamwerden beeinträchtigen. Es weist demgemäss die erfindungsgemäss ausgebildete Folienkleinverpackung auch deutlich bessere Gebrauchseigenschaften als die bekannte Verpackung auf.

Eine bevorzugte Ausführungsform der erfindungsgemässen Folienkleinverpackung ist dadurch gekennzeichnet, dass der in der Überlappung aussenliegende Folienendabschnitt zur Bildung eines leicht lösbaren Originalitätsverschlusses mit dem darunterliegenden inneren Folienendabschnitt durch Schweisspunkte verbunden ist. Diese Ausführungsform bietet den Vorteil, dass am Zustand einer solchen Verpackung unmittelbar erkannt werden kann, ob sie bereits einmal geöffnet worden ist oder nicht, und es ist weiter der Vorteil gegeben, dass der durch Schweisspunkte gebildete Originalitätsverschluss völlig unproblematisch geöffnet werden kann und die Erstentnahme eines Taschentuches aus der zunächst noch original verschlossen Verpackung durch diesen Originalitätsverschluss in keiner Weise erschwert ist. Ein solcherart ausgebildeter Originalitätsverschluss verursacht auch im Zuge der Ferti-

gung der Folienkleinverpackung praktisch keinen erhöhten Aufwand und man kann diese Verschweissung im Rahmen des ohnedies notwendigen Zusammenfügens der Folie ohne Schwierigkeiten vornehmen.

Eine besonders einfache Manipulation beim Öffnen der erfindungsgemäss ausgebildeten Verpackung zur Entnahme eines Taschentuches, ein leichtes Entnehmen des Taschentuches aus der Packung und auch ein gutes selbsttätiges Verschliessen der Entnahmeöffnung nach dem Entnahmevorgang ist bei einer Ausführungsform gegeben, welche dadurch gekennzeichnet ist, dass der in der Überlappung innen liegende Folienendabschnitt in seinem zwischen den Fixierungen an den kurzen Kanten der langgestreckten Schmalseite der Verpackung gelegenen mittleren Bereich einen konkav verlaufenden Rand aufweist. Hiebei wird die leichte Entnehmbarkeit von Taschentüchern aus der Verpackung besonders unterstützt und auch eine sehr einfache Herstellungsmöglichkeit der Verpackung erzielt, wenn man vorsieht, dass der konvex verlaufende Rand des in der Überlappung aussen liegenden Folienendabschnittes und der konkav verlaufende Rand des in der Überlappung innen liegenden Folienendabschnittes annähernd parallel zueinander verlaufen. Der parallele Verlauf des Randes des in der Überlappung aussenliegenden Folienabschnittes und des Randes des in der Überlappung innenliegenden Folienabschnittes ermöglicht nämlich die Herstellung beider Ränder durch einen gemeinsamen Zuschneidevorgang, der insbesondere beim Verarbeiten von bahnförmigem Folienmaterial sehr materialsparend durchgeführt werden kann.

Es ist weiterfür das Entnehmen der Taschentücher aus der Verpackungshülle und auch für das Erzielen einer guten Spannwirkung durch die das Füllgut der Verpackungshülle bildenden Taschentücher vorteilhaft, wenn man vorsieht, dass die in der Verpackung befindlichen Taschentücher mit ihrer längslaufenden Rückenfaltkante der Entnahmeöffnung zugewandt sind. Dies ist dahingehend erklärlich, dass beim Ergreifen eines Taschentuches an seiner Rückenfaltkante keinerlei Tendenz zum Auffächern während des Entnahmevorganges besteht, und dass die Taschentücher an ihrer Rückenfaltkante eine verhältnismässig gute Stabilität gegen ein Insichzusammenschieben aufweisen, und es wird dementsprechend gerade im Bereich der Entnahmeöffnung auf die Verpackungshülle eine im Sinne eines guten Verschliessens der Entnahmeöffnung wirksame Spannkraft ausgeübt. Diese vorteilhafte Wirkung kann, wie dies bei einer bevorzugten Ausführungsform der erfindungsgemässen Folienkleinverpackung vorgesehen ist, noch weiter gefördert werden, wenn man vorsieht, dass in der Verpackung befindliche Taschentücher an der Rückenfaltkante nur aus übereinanderliegenden, über die ganze Länge der Rückenfaltkante durchgehend verlaufenden Lagen bestehen.

Zur Bildung der Folienhülle wird eine leicht flexible Kunststoffolie, vorzugsweise eine Polyäthylenfolie, eingesetzt. Es ist dabei günstig, eine Foliendicke von ca. 40 bis 60 _{f}lm zu wählen.

Die Erfindung wird nun an Hand eines in der Zeichnung dargestellten Ausführungsbeispiels weiter erläutert.

In der Zeichnung zeigt Fig. 1 eine Ansicht einer erfindungsgemäss ausgebildeten Folienkleinverpakkung für Taschentücher im original verschlossenen Zustand und Fig. 2 gleichfalls eine Ansicht einer solchen Verpackung im zur Entnahme von Taschentüchern geöffneten Zustand.

Bei der in der Zeichnung dargestellten Ausführungsform einer Folienkleinverpackung ist eine geringe Anzahl, z.B. zehn, von zusammengefalteten Taschentüchern 1, die aneinanderliegend gestapelt sind, von einer um diesen Stapel herumgeschlagenen Folie 2 allseitig umhüllt. Zur Sichtbarmachung der gestapelten Taschentücher 1 ist in Fig. 1 ein Teil dieser Folie an der einen kurzen Schmalseite 3 der Verpackung aufgebrochen dargestellt. Die Endabschnitte 4, 5 der Folie überlappen einander an der einen langgestreckten Schmalseite 6 der Verpackung, wobei in dieser Überlappung der Folienendabschnitt 4 aussen liegt und der darunterliegende Folienendabschnitt 5 innen liegt. Durch Abheben des Folienendabschnittes 4 vom Folienendabschnitt 5 kann, wie dies aus Fig. 2 ersichtlich ist, eine Entnahmeöffnung 7, durch welche die Taschentücher 1 aus der Folienumhüllung entnommen werden können, gebildet bzw. freigegeben werden.

Die einander überlappenden Folienendabschnitte 4, 5 sind an den kurzen Kanten 8, 9 der langgestreckten Schmalseite 6 der Verpackung aneinander fixiert, wie in der Zeichnung durch schraffierte Flächen 10 angedeutet ist. Eine solche Fixierung kann sehr einfach durch eine Schweissverbindung gebildet werden. Der in der Überlappung aussenliegende Folienendabschnitt 4 weist in seinem zwischen diesen Fixierungen gelegenen mittleren Bereich 11 einen konvex verlaufenden Rand 12 auf. Dieser Randverlauf ermöglicht ein einfaches Ergreifen dieses Folienendabschnittes 4 und ein leichtes Öffnen bzw. Freimachen der Entnahmeöffnung 7, durch die die Taschentücher 1 aus der Folienumhüllung herausgezogen werden können. Weiter ergibt sich durch diesen konvexen Verlauf des Randes 12 ein gutes Abdecken der Entnahmeöffnung 7, so dass die Taschentücher in der Folienhülle gut gegen Verschmutzung geschützt sind. Vorteilhaft wird auch ein Originalitätsverschluss in Form von Schweisspunkten 14, mit denen der Folienendabschnitt 4 mit dem darunterliegenden Folienendabschnitt 5 verbunden ist, vorgesehen.

Der in der Überlappung der Folienendabschnitte innen liegende Folienendabschnitt 5 weist bei der dargestellten Ausführungsform in seinem mittleren Bereich 15, der zwischen den Fixierungen 10 an den kurzen Kanten 8, 9 der langgestreckten Schmalseite 6 der Verpackung liegt, einen konkav verlaufenden Rand 16 auf. Es ist unmittelbar ersichtlich, dass ein solcher konkaver Verlauf des Randes 16 gewünschtenfalls in einem Arbeitsgang mit dem konvex verlaufenden Rand 12 des Folienendabschnittes 4 hergestellt werden kann, und dass dabei in wirtschaftlicher Weise ohne Schnittverlust gearbeitet werden kann, wenn man bahnförmiges Folienmaterial verarbeitet, aus dem aufeinanderfolgend Zuschnitte zur Bildung der Folienhüllen der Verpackung gefertigt werden. Bei einer solchen Arbeitsweise ergibt sich, wie auch aus Fig. 1 ersichtlich ist, ein zueinander paralleler Verlauf der Ränder 12, 16 der Folienendabschnitte 4, 5. Ein solcher paralleler Verlauf der Ränder 12, 16 ist auch hinsichtlich einer leichten Entnehmbarkeit der Taschentücher 1 durch die Entnahmeöffnung 7 von Vorteil.

Sowohl für das Entnehmen der Taschentücher 1 aus der Folienumhüllung als auch für das selbsttätige Schliessen der Entnahmeöffnung 7 nach einem Entnahmevorgang ist es günstig, wenn die in der Verpackung befindlichen Taschentücher 1 mit ihrer längslaufenden Rückenfaltkante 17 der Entnahmeöffnung 7 zugewandt sind. Die Taschentücher 1 können an der Rückenfaltkante 17 leicht ergriffen werden und problemlos durch die Entnahmeöffnung 7 gezogen werden und es ergibt sich weiter dadurch, dass die Taschentücher 1 im Bereich ihrer Rückenfaltkante 17 eine gewisse Stabilität gegen ein Insichzusammenschieben in Richtung des Verlaufes der Rückenfaltkante haben, eine gute Spannwirkung, die vom Stapel der Taschentücher 1 auf die Folienumhüllung in Richtung des Doppelpfeiles 20 ausgeübt wird, und es bewirkt diese Spannwirkung ein selbsttätiges Schliessen der Entnahmeöffnung 7, da sie durch Ausübung einer Zugwirkung auf die Enden der Folienendabschnitte 4, 5 diese Folienendabschnitte aneinander anlegt und damit die Entnahmeöffnung 7 gut verschliesst. Es ist dabei besonders günstig, wenn die in der Verpackung befindlichen Taschentücher 1 so gefaltet sind, dass sie an ihrer Rückenfaltkante 17 nur aus übereinanderliegenden Lagen bestehen, welche über die ganze Länge der Rückenfaltkante durchgehend verlaufen. Eine solche an sich bekannte Faltung kann z.B. dadurch gebildet werden, dass man ein Taschentuch zunächst in die Hälfte faltet und anschliessend aufeinanderfolgend zwei Faltvorgänge um geometrische Achsen vornimmt, die zueinander parallel verlaufen und zur geometrischen Achse des ersten Faltvorganges senkrecht stehen. Es sind aber auch andere Faltungen gangbar.

## Patentansprüche

1. Folienkleinverpackung für Papier- bzw. Zellstofftaschentücher, bei der eine geringe Anzahl, z.B. zehn, zusammengefaltete Taschentücher (1) aneinanderliegend gestapelt sind und dieser Stapel von einer um den Stapel herumgeschlagenen, leicht flexiblen Kunststoffolie (2) allseitig umhüllt ist, wobei die Endabschnitte (4, 5) der Kunststoffolie (2) an einer der langgestreckten Schmalseiten (6) der Verpackung einander überlappen und hiebei der in dieser Überlappung aussenliegende Folienendabschnitt zur Bildung bzw. Freigabe einer Entnahmeöffnung für die Taschentücher vom darunterliegenden inneren Folienendabschnitt (5) abhebbar ist, dadurch gekennzeichnet, dass die einander überlappenden Endabschnitte (4, 5) der Folie an den kurzen Kanten (8, 9) der langgestreckten Schmalseite (6) der Verpackung aneinander fixiert sind, vorzugsweise miteinanderverschweisst sind, und dass der in der Überlappung aussen liegende Folienendabschnitt (4) in seinem zwischen diesen Fixierungen gelegenen mittleren Bereich (11) einen konvex verlaufenden Rand (12) aufweist.

2. Folienkleinverpackung nach Anspruch 1, dadurch gekennzeichnet, dass der in der Überlappung aussen liegende Folienendabschnitt (4) zur Bildung eines leicht lösbaren Originalitätsverschlusses mit dem darunterliegenden, inneren Folienendabschnitt (5) durch Schweisspunkte (14) verbunden ist.

3. Folienkleinverpackung nach Anspruch 1 oder 2, dadurch gekennzeichnet, dass der in der Überlappung innen liegende Folienendabschnitt (5) in seinem zwischen den Fixierungen an den kurzen Kanten (8, 9) der langgestreckten Schmalseite (6) der Verpackung gelegenen mittleren Bereich (15) einen konkav verlaufenden Rand (16) aufweist.

4. Folienkleinverpackung nach Anspruch 3, dadurch gekennzeichnet, dass der konvex verlaufende Rand (12) des in der Überlappung aussen liegenden Folienendabschnittes (4) und der konkav verlaufende Rand (16) des in der Überlappung innen liegenden Folienendabschnittes (5) annähern parallel zueinander verlaufen.

5. FolienkleinverpackungnacheinemderAnsprüche 1 bis 4, dadurch gekennzeichnet, dass die in der Verpackung befindlichen Taschentücher (1) mit ihrer längslaufenden Rückentfaltkante (17) der Entnahmeöffnung (7) zugewandt sind.

6. Folienkleinverpackung nach Anspruch 5, dadurch gekennzeichnet, dass die in der Verpackung befindlichen Taschentücher (1) an der Rückenfaltkante (17) nur aus übereinanderliegenden, über die ganze Länge der Rückenfaltkante durchgehend verlaufenden Lagen bestehen.

## Claims

1. Small foil package for handkerchiefs of paper or pulp tissue, in which a small number, for example, ten folded handkerchiefs (1) are stacked, and wherein the stack is enveloped by a well flexible plastic foil surrounding the stack on all sides, the end segments (4, 5) of the plastic foil (2) overlapping one another along one of the longitudinal narrow sides (6) of the package, the outer foil end segment of this lap being liftable from an inner foil end segment (5) lying therebelow so as to form or release an opening for withdrawal of the handkerchiefs, characterized in that the overlapping end segments (4, 5) of the foil are fixed, preferably welded, one to another at the short edges (8, 9) of the longitudinal narrow side (6) of the package, and that the outerfoil end segment (4) of the lap has a convex rim (12) in its center region (11) extending between these fixations.

2. Small foil package of claim 1, characterized in that the outer foil end segment (4) of the lap is connected with the inner foil end segment (5) lying therebelow by welding points (14) so as to form an easily openable original closure.

3. Small foil package of claim 1 or 2, characterized in that the inner foil end segment (5) of the lap includes a concave rim (16) in its center region (6) extending between the fixations on the short edges (8, 9) of the longitudinal narrow side (6) of the package.

4. Small foil package of claim 3, characterized in that the convex rim (12) of the outer foil end segment (4) of the lap, and the concave rim (16) of the inner foil end segment (5) of the lap extend approximately parallel to one another.

5. Small foil package of one of claims 1 to 4, characterized in that the handkerchiefs (1) disposed in the package face with their longitudinally extending spine folding edge (17) the opening (7) for withdrawal.

6. Small foil package of claim 5, characterized in that the handkerchiefs (1) disposed in the package consist on their spine folding edge (17) only of superimposed layers extending continuously throughout the entire length of the spine folding edge.

## Revendications

1. Petit emballage en feuille pour des mouchoirs de papier ou de cellulose, dans lequel un petit nombre de mouchoirs (1), par exemple dix, pliés ensemble, sont empilés en s'appliquant les uns contre les autres et où cet empilage est enveloppé de tous côtés par une feuille (2) de matière synthétique, facilement flexible, entourant l'empilage, les parties d'extrémité (4, 5) de la feuille de matière synthétique (2) se recouvrant sur l'un des côtés étroits (6) s'étendant longitudinalement, de l'emballage, et la partie d'extrémité de la feuille qui se trouve à l'extérieur dans ce recouvrement pouvant être soulevée de la partie d'extrémité de feuille (5) intérieure qui se trouve en dessous d'elle, pour former, respectivement dégager, une ouverture de reprise pour les mouchoirs, caractérisé en ce que les parties d'extrémité (4, 5) se recouvrant l'une l'autre, de la feuille, sont fixées l'une à l'autre aux bords courts (8, 9) du coté étroit (6) s'étendant longitudinalement, de l'emballage, et sont de préférence soudées ensemble, et en ce que la partie d'extrémité de feuille (4) se trouvant à l'extérieur dans le recouvrement présente, dans sa région moyenne (11) comprise entre ces fixations, un bord (12) d'allure convexe.

2. Petit emballage en feuille suivant la revendication 1, caractérisé en ce que la partie d'extrémité de feuille (4) se trouvant à l'extérieur dans le recouvrement, est reliée par des points de soudure (14) à la partie d'extrémité de feuille (5) intérieure se trouvant en dessous, pour former une fermeture garantissant l'originalité, facilement détachable.

3. Petit emballage en feuille suivant la revendication 1 ou 2, caractérisé en ce que la partie d'extrémité de feuille (5) se trouvant à l'intérieur dans le recouvrement présente, dans la région moyenne (15) située entre les fixations aux bords courts (8, 9) du côté étroit (6) de l'emballage, s'étendant longitudinalement, un bord (16) d'allure concave.

4. Petit emballage en feuille suivant la revendication 3, caractérisé en ce que le bord (12) d'allure convexe, de la partie d'extrémité de feuille se trouvant à l'extérieur dans le recouvrement, et le bord (16) d'allure concave de la partie d'extrémité de feuille (5) se trouvant à l'intérieur dans le recouvrement, s'étendent à peu près parallèlement l'un à l'autre.

5. Petit emballage en feuille suivant l'une des revendications 1 à 4, caractérisé en ce que les mouchoirs ( 1 ) qui se trouvent dans l'emballage sont tournés, avec les bords dorsaux (17) de leurs plis s'étendant longitudinalement, vers l'ouverture de reprise (7).

6. Petit emballage en feuille suivant la revendication 5, caractérisé en ce que les mouchoirs (1) qui se trouvent dans l'emballage ne comprennent, aux bords dorsaux (17) de leurs plis, que des couches superposées d'un bout à l'autre sur toute la longueur des bords dorsaux de leurs plis.
